# EUROPÄISCHE PATENTSCHRIFT

(11) **EP 1 042 087 B1**
(45) Veröffentlichungstag und Bekanntmachung des Hinweises auf die Patenterteilung: **14.11.2001**
(21) Anmeldenummer: 98966566.6
(22) Anmeldetag: 14.12.1998
(51) Int. Cl.: B22D 11/10, B22D 41/50

(54) **EINRICHTUNG ZUR ZUFÜHRUNG VON METALLSCHMELZE**
DEVICE FOR FEEDING MOLTEN METAL
DISPOSITIF POUR L'AMENEE DE METAL EN FUSION

(30) Priorität: 19.12.1997 DE 19758142
(43) Veröffentlichungstag der Anmeldung: 11.10.2000
(73) Patentinhaber: SMS Demag AG, 40237 Düsseldorf (DE); Salzgitter AG, 31226 Peine (DE)
(72) Erfinder: BÖCHER, Gerhard, D-38226 Salzgitter (DE); MÜLLER, Peter, D-38239 Salzgitter (DE); REICHELT, Wolfgang, D-47447 Moers (DE); URLAU, Ulrich, D-47445 Moers (DE)
(74) Vertreter: Meissner, Peter E., Dipl.-Ing.
(86) Internationale Anmeldenummer: DE9803761
(87) Internationale Veröffentlichungsnummer: WO9932248

(56) Entgegenhaltungen:
- DE-A- 1 960 283
- DE-A- 2 017 469
- FR-A- 1 447 139
- FR-A- 2 675 411
- GB-A- 2 202 475
- US-A- 4 234 036
- US-A- 5 060 715

## Beschreibung

Die Erfindung betrifft eine Einrichtung zur Zuführung von Metallschmelze, insbesondere von Flüssigstahl, über Tauchgießrohre in Zwischenbehälter in eine stationäre Kokille einer Brammen-Stranggießanlage, wobei der Zwischenbehälter als mit einer Vakuumpumpe versehene Eingießkammer, die mit einer Hauptkammer verbunden ist, in welche die schmelze von außen zugeführt wird, ausgebildet ist.

Eine derartige Einrichtung ist aus der FR 2675411 bekannt.

Aus DE 39 29 767 A1 ist ein Eingießsystem für eine Stahlbandgießanlage bekannt, bei dem zwei Gießrohre an einem Zwischenbehälter in einem vorgegebenen Achsabstand vorgesehen sind.

Die Hauptausströmöffnungen der Gießrohre sind seitlich gegenüberliegend angeordnet. Nachteil dieses Eingießsystems sind die relativ großen Gießrohre, die einen erweiterten Eingießbereich der Kokille erfordern.

Aus der DE-OS 24 28 060 ist eine Stranggießanlage bekannt, bei der (Figur 1) aus einer Gießpfanne Stahl kontinuierlich in ein Zwischengefäß fließt, welches eine Bodenöffnung besitzt, durch die der Stahl in ein feuerfestes Gießrohr und aus diesem in eine wassergekühlte, gerade, vertikal angeordnete oszillierende Kokille fließt. Für extrem breite Kokillen werden (Figur 5) zwei Gießrohre eingesetzt. Oberhalb der Bodenöffnung ist ein feuerfestes Rohr in Abstand zur Oberkante der Bodenöffnung bringbar, wobei über dieses Rohr inertes Gas in den Gießstrahl zuführbar ist.

Nachteil dieser Einrichtung ist die große geodätische Höhe oberhalb der Mündung des Tauchgießrohres und damit die große kinetische Energie, welche über ein Gießrohr bzw. zwei Gießrohre auf die in der Kokille befindliche Stahlschmelze wirkt.

Aus der DE 195 12 209 ist ein Verfahren und eine Einrichtung bekannt, bei dem metallische Schmelze, insbesondere Stahl, über einen aus einem Gießbehälter befestigten Tauchgießrohr in eine vertikal oszillierende Kokille geführt wird. Das Tauchgießrohr besitzt dabei eine Querschnittsfläche, die nicht kleiner ist als das 0,3-fache des freien Innenquerschnittes der Durchtrittsfläche der Kokille . Das hierzu eingesetzte Tauchgießrohr gleicht sich in seiner Querschnittsform der Kokille an und besitzt daher eine deutlich größere Breite als Dicke. Nachteil dieser Ausgestaltung des Tauchgießrohres ist die relativ große freitragende Fläche und die darüber hinaus relativ scharfen Kanten im Bereich der Schmalseiten bezüglich der Bruchsicherheit des Feuerfestmaterials bei der gewünschten Wanddicke.

Weiterhin ist aus der FR 2675411 eine Einrichtung zum Zuführen von Stahlschmelze bekannt, mit einem unteren und oberen Behälter, die über eine Verbindungsleitung miteinander verbunden sind. Am Deckel des oberen Behälters ist eine Unterdruckvorrichtung vorgesehen, mit der die Schmelze aus dem unteren Behälter angehoben werden kann und über einen Tauchausguß in eine Kokille geführt wird.

Diese Anlage ist an Gaszufuhrelemente angeschlossen und dient im wesentlichen der Behandlung des Stahles bevor er über ein nicht weiter beschriebenes Tauchgießrohr in die Kokille geführt wird.

Die Erfindung hat sich das Ziel gesetzt, eine Einrichtung zur Zuführung von Metallschmelze, insbesondere von Flüssigstahl, zu schaffen, bei der mit einfachen, kostengünstigen Zuführelementen ein sicheres an kinetischer Energie armes Zuführen der Schmelze in eine Kokille bei hoher Betriebssicherheit erreicht wird.

Die Erfindung erreicht dieses Ziel durch die Merkmale des Anspruchs 1. In den Unteransprüchen sin vorteilhafte Weiterbildungen der Erfindung dargelegt.

Erfindungsgemäß wird die Schmelze über einen unter Vakuum gehaltenen Zwischenbehälter über mindestens drei nebeneinander angeordnete Tauchgießrohre in eine Kokille geführt. Durch das Aufteilen der gesamten, der Kokille zuzuführenden Schmelzenmenge auf mehrere Teilmengen über mehrere Tauchgießrohre, besteht die Möglichkeit, unmittelbar Einfluß auf die Strömungsrichtung und -menge der Teilströme zu nehmen, bei gleichzeitiger Verbindung eines möglichst großen Eintrittsquerschnittes der Zufuhrelemente in die Kokille. Ein großer Zufuhrquerschnitt bei gleichzeitiger geringer geodätischer Höhe des Flüssigkeitsspiegels erlaubt eine gewünschte, nur geringe kinetische Energie und damit minimale Eindringtiefe der zugeführten Schmelze in die Kokille. Durch die Verwendung einzelner Tauchgießrohre und ihrer nahezu beliebigen Anordnung besteht die Möglichkeit, gleichzeitig unmittelbar Einfluß auf die Strömungsverhältnisse, insbesondere der Möglichkeit gezielter Rückströmungen von Schmelze bereits im oberen Teil der Kokille zu nehmen.

Ein weiterer Vorteil der erfindungsgemäßen Einrichtung ist die Verwendung von geometrisch einfachen Elementen, wie die kreisrunde Form der Tauchgießrohre bzw. nahezu runde Formen oder auch rechteckige, mit sehr ähnlichen Längen-/Breitenverhältnissen.

Die Tauchgießrohre können dabei in einer Linie nebeneinander in Reihe angeordnet sein. In einer weiteren vorteilhaften Ausgestaltung sind die Tauchgießrohre in zwei Linien angeordnet, wobei eine ungerade Zahl von Rohren in der einen Linie und eine gerade Zahl in der anderen Linie vorgesehen sind. Dabei kann darüber hinaus der Abstand zwischen den Tauchgießrohren im mittleren Bereich der Kokille zu den Schmalseiten hin verändert werden. Auch der Durchmesser der Tauchgießrohre kann untereinander unterschiedlich gewählt und den jeweiligen Strömungsverhältnissen angepaßt werden.

Zur Einflußnahme auf die Strömung der zugeführten Schmelze wird darüber hinaus vorgeschlagen, die Tauchgießrohre in einem Winkel zur Kokillenhauptachse entsprechend den gewünschten Strömungsverhältnissen anzupassen. Eine weitere Variation besteht darin, die Länge der einzelnen Tauchgießrohre zu verändern. In einer Variante ist das kürzeste Tauchgießrohr im Zentrum der Kokille. Zu einer völlig anderen Strömung kommt es, wenn die Tauchgießrohre in ihrer Länge so variiert werden, daß das längste Tauchgießrohr in der Mitte der Kokille angeordnet ist und die kürzeren in der Nähe der Schmalseitenwände.

In einer vorteilhaften Ausgestaltung werden Tauchgießrohre vorgeschlagen, die einen rechteckigen Querschnitt besitzen, wobei die einzelnen Tauchgießrohre bei gleicher Gestaltung formschlüssig im Zwischenbehälter befestigt werden. Funktionsmäßig entsteht hierdurch ein Tauchausguß von einem sehr großen Verhältnis Breite zu Dicke, wobei aber die Einzelelemente durch ihre nahezu quadratische Form eine besonders hohe Standzeit aufweisen.

In einer weiteren vorteilhaften Ausgestaltung sind Stellglieder vorgesehen, bei denen der Durchfluß der einzelnen Tauchgießrohre veränderbar bis komplett verschließbar ist Auf diese Weise kann während des Betriebes die Durchflußmenge verändert werden oder bei Defekten einzelner Tauchgießrohre diese jeweils verschlossen werden, ohne daß der gesamte Betrieb behindert wird.

Für Notsituation ist darüber hinaus ein Schnellverschluß für jedes einzelne Tauchgießrohr vorgesehen.

Ein Beispiel der Erfindung ist in der beigefügten Zeichnung dargelegt. Dabei zeigen
- Figur 1: Das Schema der Gesamtanlage
- Figur 2: Eine ungerade Anzahl von Tauchgießrohren mit dem längsten Tauchgießrohr in der Mitte
- Figur 3: Eine gerade Zahl von Tauchgießrohren mit dem kürzeren Tauchgießrohr in der Mitte
- Figur 4: Zur Zentralachse nach außen divergierende Tauchgießrohre
- Figur 5: Zur Zentralachse im mittleren Bereich divergierende und im äußeren Bereich konvergierende Tauchgießrohre
- Figur 6: Tauchgießrohre in Reihe in einer Linie
- Figur 7: Tauchgießrohre in einer Linie mit unterschiedlichem Durchmesser
- Figur 8: Tauchgießrohre in zwei Linien
- Figur 9: Von der Kreisform abweichende Tauchgießrohre in einer Linie bei gleichmäßiger Ausrichtung
- Figur 10: Von der Kreisform abweichende Tauchgießrohre mit unterschiedlicher Ausrichtung
- Figur 11: Draufsicht und Seitenansicht von Tauchgießrohren für eine Bogenstranggießanlage
- Figur 12: Tauchgießrohr mit Schnellverschluß
- Figur 13: Zwischenbehälter mit Absperreinrichtung für einzelne Tauchgießrohre
- Figur 14: Tauchgießrohre mit rechteckigem Querschnitt bei formschlüssiger Befestigung
- Figur 15: Rechteckige Tauchgießrohre mit konischer Öffnung

Die Figur 1 zeigt eine Pfanne 11, deren Bodenöffnung 12 durch einen Stopfen 14 verschließbar ist. An der Pfanne 11 ist ein Tauchausguß 13 befestigt, der in eine Hauptkammer 23 eines Zwischenbehälters 21 hineinragt. Der Zwischenbehälter 21 besitzt darüber hinaus eine im Niveau höher als die Hauptkammer angeordnete Eingießkammer, an die eine Vakuumpumpe 27 zum Anheben der flüssigen Schmelze angeschlossen ist. Im Boden 24 der Eingießkammer 22 sind Bodenöffnungen 25 vorgesehen, an die Tauchgießrohre 31 bis 3n angeschlossen sind, welche in eine Kokille 41 hineinragen.

Die Figur 2 zeigt die Eingießkammer 22, an der eine ungerade Zahl von Tauchgießrohren 31 bis 35 angeordnet ist, welche in die Kokille 41 hineinragen. Bei diesen in Reihe angeordneten Tauchgießrohren 31 bis 35 ist das mittlere Rohr 33 am längsten.

Die Figur 3 zeigt im Gegensatz zur Figur 2 eine gerade Zahl von Tauchgießrohren 31 bis 34, bei denen die mittleren Rohre 32, 33 am kürzesten sind.

Bei der Figur 4 sind drei Tauchgießrohre 31 bis 33 vorgesehen, wobei die äußeren im Bezug auf die Kokillenmittenachse konisch divergieren.

Bei der Figur 5 sind eine gerade Anzahl von Tauchgießrohren 31 bis 34 vorgesehen, wobei paarweise 31, 32 und 33, 34 die Tauchgießrohre zueinander konvergieren.

In der Figur 6 ist eine ungerade Zahl von Tauchgießrohren 31 bis 33 in einer Linie L₁ in Reihe angeordnet, wobei der Abstand a₁ untereinander im vorliegenden Fall größer ist, als der Abstand a₂ des äußeren Tauchgießrohres 31 bzw. 33 zur Schmalseite 44 der Kokille.

In der Figur 7 ist eine gerade Zahl von Tauchgießrohren 31 bis 34 in eine Linie L₁ angeordnet, wobei die einzelnen Tauchgießrohre 31 bis 34 unterschiedliche Durchmesser besitzen, im vorliegenden Fall sind die mittleren Tauchgießrohre 32, 33 im Durchmesser größer als die äußeren Tauchgießrohre 31, 34.

Bei der Figur 8 ist eine ungerade Zahl von Tauchgießrohren 31 bis 35 vorgesehen, die in zwei Linien L2, L3 angeordnet sind, wobei die Tauchgießrohre mit der ungeraden Zahl 31, 33, 35 in der Linie L2 und die Tauchgießrohre mit den geraden Zahlen 32 und 34 in der Linie L3 angeordnet sind. Im vorliegenden Fall sind die Abstände zwischen den einzelnen Tauchgießrohren 31 bis 35 einschließlich des Abstandes zur Schmalseite 44 der Kokille 41 und auch die Durchmesser der Tauchgießrohre 31 bis 35 konstant.

In der Figur 9 ist eine ungerade Anzahl von Tauchgießrohren 31 bis 35 vorgesehen, die eine Form aufweisen, der von der Kreisform verschieden ist, hier im wesentlichen oval. Die einzelnen Tauchgießrohre 31 bis 35 sind in einer Linie L1 in Reihe angeordnet und dabei in die gleiche Richtung ausgerichtet.

In Figur 10 ist eine gerade Anzahl von Tauchgießrohren 31 bis 34 in einer Linie L2 in Reihe angeordnet, wobei diese im wesentlichen ovalen Tauchgießrohre mit ihrem größeren Durchmesser sich einmal in der Linie L2 befinden (Tauchgießrohre 31, 34) und die übrigen Tauchgießrohre 32, 33 mit ihrem größeren Durchmesser senkrecht zur Linie L2 angeordnet sind.

Die Figur 11 zeigt eine Anordnung der Tauchgießrohre 31 bis 35 in einer gebogenen Kokille 42 für eine Bogenstranggießanlage. Der Freiraum der Kokille 42 weist eine Dicke d auf und die in der Linie L1 angeordneten Tauchgießrohre 31 bis 35 sind von der Innenwandung des inneren Radius Rᵢ der Bogenanlage in einem Abstand d₁ = 0,2 bis 0,4 x d beabstandet.

Die Figur 12 zeigt einen Ausschnitt des Bodens 24 der Eingießkammer 22, und zwar die Bodenöffnung 25, welche von einem Bodenstein 26 umgeben ist. Zwischen dem Bodenstein 26 und einem Tauchgießrohr 31 ist ein Schnellverschluß 53 vorgesehen, dessen Schieberplatte 54 im Notfall durch einen Aktuator 55 die Bodenöffnung 25 verschließt.

In der Figur 13 ist ergänzend zur Figur 1, mit dem Zwischenbehälter 21 und der Eingießkammer 22 sowie der Hauptkammer 23 und den in die Kokille 41 hineinragenden Tauchgießrohre 31 bis 33 eine Einrichtung zum Verschließen der Bodenöffnungen 25 vorgesehen, die im vorliegenden Fall durch Stopfen 52 verschließbar sind.

In der Figur 14 ist der Boden 24 der Eingießkammer 22 als Schlitz ausgestaltet, in dem formschlüssig miteinander verbundene Tauchgießrohre 31 bis 33 eingepaßt sind. Diese Tauchgießrohre weisen Formelemente auf, die sich gegenseitig abstützen, und zwar eine Nase 36, die mit einer Konsole 37 korrespondiert.

Die Tauchgießrohre 31 bis 33 besitzen im vorliegenden Fall im wesentlichen einen quadratischen Querschnitt, der über die gesamte Länge konstant gehalten wird.

Nicht weiter dargestellt ist die Möglichkeit, fußendig, also im Bereich des Bodens 24 der Eingießkammer 22, die Tauchgießrohre rechteckig auszugestalten und zur Mündung hin in eine Kreisform übertugchen welche bezüglich der Spannungsverhältnisse in der Wandung günstigere Verhältnisse aufweiset.

Figur 15 zeigt eine Schlitzdüse in Modulbauweise mit Tauchgießrohren 31 bis 33, welche eine rechteckige Form aufweisen, bei dem die Schmalseite 39 kürzer ist als die Breitseite 38 des Tauchgießrohres. Die einzelnen Tauchgießrohre weisen wiederum Nasen 36 bzw. Konsolen 37 auf, die ein formschlüssiges Verbinden miteinander ermöglichen.

Im vorliegenden Fall divergiert bei den Tauchgießrohren 31 und 32 der freie Querschnitt in Gießrichtung, während die Außenwandung geradlinig und dabei parallel zur Hauptachse I der Kokille 41 angeordnet ist. Weiterhin sind im vorliegenden Fall die Wandungen der Tauchgießrohre 31 bis 33 im mittleren Bereich der Schlitzdüse kürzer ausgestaltet als in Nähe der Kokillenschmalseite 44. Auf diese Weise besteht die Möglichkeit, eine robuste Schlitzdüse eines beliebigen Breiten/-Dickenverhältnisses auszugestalten und dabei gleichzeitig Einfluß auf die Strömungen an beliebiger Stelle der Schlitzdüse zu nehmen.

## Patentansprüche

1. Einrichtung zum Zuführen von Metaffschmelze, insbesondere von Flüssigstahl, über Tauchgießrohre eines Zwischenbehälters in eine stationäre Kokille einer Brammen-Stranggießanlage, wobei der Zwischenbehälter (21) als mit einer Vakuumpumpe (27) versehene Eingießkammer (22), die mit einer Hauptkammer (23) verbunden ist, in welche die Schmelze (S) von außen zugeführt wird, ausgebildet ist,
**dadurch gekennzeichnet,**
**daß** im Boden (24) der Eingießkammer (22) mindestens drei nebeneinander angeordnete Tauchgießrohre (31 - 3n) vorgesehen sind.

2. Einrichtung nach Anspruch 1,
**dadurch gekennzeichnet,**
**daß** bei einer gebogenen Kokille (42) einer Bogen-Stranggießanlage die Tauchgießrohre (31-3n) in Reihe in einer Linie (L1) angeordnet sind, die von der Innenwandung des inneren Radius (Ri) der Bogenanlage einen Abstand (d₁) aufweist, von d₁ = 0,2 bis 0,4 x d, mit d = Abstand der Kokiltenbreitseiten (43).

3. Einrichtung nach Anspruch 1,
**dadurch gekennzeichnet,**
**daß** die Tauchgießrohre (31-3n) in Relation zu den Kokillenbreitseiten (43) in zwei parallelen Linien (L₁, L₂) angeordnet sind.

4. Einrichtung nach Anspruch 3,
**dadurch gekennzeichnet,**
**daß** bei einer ungeraden Anzahl von Tauchgießrohren (31-3n) die jeweils mit geraden bzw. ungeraden Ziffern bezeichneten Tauchgießrohre (31-3n) in jeweils einer Linie (L₁ oder L₂) angeordnet sind.

5. Einrichtung nach einem der o.g. Ansprüche,
**dadurch gekennzeichnet,**
**daß** die Tauchgießrohre (31-3n) in Reihe an mindestens einer Linie (L₁ oder L₂) parallel zur Kokillenbreitseite (43) angeordnet und dabei ausgehend von der Kokillenhauptachse (I) in einem Abstand (aₙ) untereinander und zur Kokillenschmalseite (44) hin in der Weise beabstandet sind, daß mit größer werdender ganzzahligen Ziffer (n) der Abstand (aₙ) kleiner wird.

6. Einrichtung nach Anspruch 5,
**dadurch gekennzeichnet,**
**daß** der aktuelle Abstand (aₙ₊₁) zweier benachbarter Tauchgießrohre (31-3n) aₙ₊₁ = 0,5 bis 0,8 x aₙ ist.

7. Einrichtung nach mindestens einem der o.g. Ansprüche,
**dadurch gekennzeichnet,**
**daß** der Durchtrittsquerschnitt (A) der Tauchgießrohre (31-3n) eine von der Kreisform abweichende Gestalt besitzt, und
**daß** die jeweils längere Seite (38) den Kokillenbreitseiten (43) zugeordnet ist, wobei die Radien (r) von der breiten zur schmalen Seite nicht kleiner ist als r = ¼ d.

8. Einrichtung nach einem der Ansprüche 1 bis 6,
**dadurch gekennzeichnet,**
**daß** die Tauchgießrohre (31-3n) eine rechteckige Querschnittsform besitzen und im Bereich des Zwischenbehälters (21) Formelemente (33, 37) besitzen, die eine formschlüssige Verbindung untereinander und mit dem Boden (24) der Eingießkammer (22) herstellen.

9. Einrichtung nach mindestens einem der o.g. Ansprüche,
**dadurch gekennzeichnet,**
**daß** mindestens ein Tauchgießrohr (31-3n) unter einem Winkel (α) zur Kokillenhauptachse (I) in die Kokille ragt, mit α = 1° bis 45°.

10. Einrichtung nach Anspruch 9,
**dadurch gekennzeichnet,**
**daß** mindestens zwei Tauchgießrohre (31, 32) unter einem Winkel (α) zur Kokillenhauptachse (I) in die Kokille (41) ragen, und
**daß** diese Tauchgießrohre (31, 32) in einer Ebene (E) angeordnet sind, die parallel zu den Kokillenbreitseiten (43) verläuft.

11. Einrichtung nach mindestens einem der o.g. Ansprüche,
**dadurch gekennzeichnet,**
**daß** die Tauchgießrohre (31-3n) verschiedene Längen (I) aufweisen.

12. Einrichtung nach Anspruch 11,
**dadurch gekennzeichnet,**
**daß** die Länge (I) der Tauchgießrohre (31-3n) bei den näher zu den Schmalseiten (44) der Kokille (41) angeordneten Tauchgießrohre (31-3n) kürzer ist als die Länge (I) der im Zentrum angeordneten.

13. Einrichtung nach den Ansprüchen 7 oder 8,
**dadurch gekennzeichnet,**
**daß** die Tauchgießrohre (31-3n) verschiedene Durchtrittsquerschnitte (A) besitzen.

14. Einrichtung nach Anspruch 13,
**dadurch gekennzeichnet,**
**daß** die Durchtrittsquerschnitte (A₁) der Tauchgießrohre (31-3n) bei den näher zu den Schmalseiten (44) der Kokille (41) angeordneten Tauchgießrohre (31-3n) kleiner ist als der Durchtrittsquerschnitt (A₂) der im Zentrum angeordneten.

15. Einrichtung nach einem der o.g. Ansprüche,
**dadurch gekennzeichnet,**
**daß** Stellglieder (51) vorgesehen sind, mit denen der Durchfluß der einzelnen Tauchgießrohre (31-3n) veränderbar ist.

16. Einrichtung nach Anspruch 15,
**dadurch gekennzeichnet,**
**daß** die Stellglieder (51) Stopfen (52) sind, mit denen die Durchtritte der Tauchgießrohre (31-3n) einengbar bis verschließbar sind.

17. Einrichtung nach Anspruch 1,
**dadurch gekennzeichnet,**
**daß** Schnellverschlüsse (53) vorgesehen sind, mit denen die einzelnen Bodenöffnungen (25) der Eingießkammer (22) zu den Tauchgießrohren (31-3n) absperrbar sind.

## Claims

1. Device for supplying metal melt, in particular molten steel, via submerged casting nozzles of a tundish to a stationary mould of a continuous slab casting plant, wherein the tundish (21) is formed as a pouring chamber (22) which is provided with a vacuum pump (27) and connected to a main chamber (23), to which the melt (S) is supplied from outside,
**characterised in that** at least three submerged casting nozzles (31 - 3n), disposed side by side, are provided in the bottom (24) of the pouring chamber (22).

2. Device according to Claim 1,
**characterised in that** the submerged casting nozzles (31-3n) of a curved mould (42) of a curved mould continuous casting plant are disposed in series in a line (L1) which is at a spacing (d₁) from the inner wall of the inside radius (R₁) of the curved mould plant, from d₁ = 0.2 to 0.4 x d, where d = spacing of the mould broad sides (43).

3. Device according to Claim 1,
**characterised in that** the submerged casting nozzles (31-3n) are disposed in two parallel lines (L₁, L₂) in relation to the mould broad sides (43).

4. Device according to Claim 3,
**characterised in that**, given an odd number of submerged casting nozzles (31 - 3n), the submerged casting nozzles (31 - 3n) marked with even or odd numbers are in each case disposed in one line (L₁ or L₂).

5. Device according to any one of the above Claims,
**characterised in that** the submerged casting nozzles (31-3n) are disposed in series in at least one line (L₁ or L₂) parallel to the mould broad side (43) and, starting from the principal mould axis (I), are spaced at a spacing (aₙ) from one another and towards the mould narrow side (44) such that the spacing (aₙ) decreases as the integral number (n) increases.

6. Device according to Claim 5,
**characterised in that** the actual spacing (aₙ₊₁) of two adjacent submerged casting nozzles (31 - 3n) is aₙ₊₁ = 0.5 to 0.8 x aₙ.

7. Device according to at least one of the above Claims,
**characterised in that** the cross section of passage (A) of the submerged casting nozzles (31 - 3n) is of a non-circular shape, and that the respective longer side (38) is associated with the mould broad sides (43), wherein the radii (r) from the broad to the narrow side is not smaller than r = 1/4 d.

8. Device according to any one of the Claims 1 to 6,
**characterised in that** the submerged casting nozzles (31-3n) are of a rectangular cross-sectional shape and, in the region of the tundish (21), have shaped elements (33, 37) which establish a positive connection with one another and with the bottom (24) of the pouring chamber (22).

9. Device according to at least one of the above Claims,
**characterised in that** at least one submerged casting nozzle (31 - 3n) projects into the mould at an angle (α) to the principal mould axis (I), where α = 1° to 45°.

10. Device according to Claim 9,
**characterised in that** at least two submerged casting nozzles (31 - 3n) project into the mould (41) at an angle (α) to the principal mould axis (I), and that these submerged casting nozzles (31, 32) are disposed in a plane (E) which extends parallel to the mould broad sides (43).

11. Device according to at least one of the above Claims,
**characterised in that** the submerged casting nozzles (31-3n) have different lengths (l).

12. Device according to Claim 11,
**characterised in that** the length (l) of the submerged casting nozzles (31 - 3n) which are disposed nearer to the narrow sides (44) of the mould (41) is shorter than the length (1) of those disposed in the centre.

13. Device according to Claim 7 or 8,
**characterised in that** the submerged casting nozzles (31-3n) have different cross sections of passage (A).

14. Device according to Claim 13,
**characterised in that** the cross section of passage (A₁) of the submerged casting nozzles (31 - 3n) which are disposed nearer to the narrow sides (44) of the mould (41) is smaller than the cross section of passage (A₂) of those disposed in the centre.

15. Device according to any one of the above Claims,
**characterised in that** adjusting members (51) are provided, by means of which members the flow through the individual submerged casting nozzles (31 - 3n) can be varied.

16. Device according to Claim 15,
**characterised in that** the adjusting members (51) are stoppers (52), by means of which the passages of the submerged casting nozzles (31 - 3n) can be narrowed to closed.

17. Device according to Claim 1,
**characterised in that** quick-acting closures (53) are provided, by means of which closures the individual bottom openings (25) in the pouring chamber (22) can be shut off to the submerged casting nozzles (31 - 3n).

## Revendications

1. Dispositif pour amener de la matière en fusion métallique, en particulier de l'acier liquide, par l'intermédiaire de tubes de coulée à immersion d'un récipient intermédiaire dans une coquille fixe d'une installation de coulée continue de brames, le récipient intermédiaire (21) étant réalisé comme chambre de coulée (22) munie d'une pompe à vide (27), qui est reliée à une chambre principale (23), dans laquelle la matière en fusion (S) est amenée de l'extérieur,
**caractérisé en ce que**, dans le fond (24) de la chambre de coulée (22), sont prévus au moins trois tubes de coulée à immersion (31 - 3n) agencés les uns à côté des autres.

2. Dispositif selon la revendication 1,
**caractérisé en ce que**, dans le cas d'une coquille cintrée (42) d'une installation de coulée continue courbe, les tubes de coulée à immersion (31-3n) sont agencés en série sur une ligne (L1), qui présente à partir de la paroi interne du rayon interne (Ri) de l'installation courbe, une distance (d₁), où d₁ = 0,2 à 0,4 x d, avec d = distance des faces larges (43) de la coquille.

3. Dispositif selon la revendication 1,
**caractérisé en ce que** les tubes de coulée à immersion (31 - 3n) sont agencés, relativement aux faces larges (43) de la coquille, en deux lignes parallèles (L₁, L₂).

4. Dispositif selon la revendication 3,
**caractérisé en ce que**, dans le cas d'un nombre impair de tubes de coulée à immersion (31 - 3n), les tubes de coulée à immersion (31 - 3n), désignés à chaque fois par des chiffres pairs ou impairs, sont agencés sur à chaque fois une ligne (L₁ ou L₂).

5. Dispositif selon une des revendications précitées,
**caractérisé en ce que** les tubes de coulée à immersion (31 - 3n) sont agencés en série sur au moins une ligne (L₁ ou L₂) parallèlement à la face large (43) de la coquille et, de plus, sont écartés l'un de l'autre et par rapport à la face étroite (44) de la coquille d'une distance (aₙ) à partir de l'axe principal (I) de la coquille, de façon que la distance (aₙ) devient plus petite lorsque le nombre entier (n) devient plus grand.

6. Dispositif selon la revendication 5,
**caractérisé en ce que** la distance actuelle (aₙ₊₁) de deux tubes de coulée à immersion voisins (31 - 3n) est aₙ₊₁ = 0,5 à 0,8 x aₙ.

7. Dispositif selon au moins une des revendications précitées,
**caractérisé en ce que** la section transversale de passage (A) des tubes de coulée à immersion (31 - 3n) possède une conformation s'écartant de la forme circulaire, et **en ce que** la face à chaque fois plus longue (38) est associée aux faces larges (43) de la coquille, les rayons (r) des faces larges par rapport aux faces étroites n'étant pas inférieurs à r = 1/4 d.

8. Dispositif selon une des revendications 1 à 6,
**caractérisé en ce que** les tubes de coulée à immersion (31 - 3n) possèdent une forme de section transversale rectangulaire et, dans la zone du récipient intermédiaire (21), possèdent des éléments de forme (33, 37) qui constituent une liaison par coopération de formes les uns par rapport aux autres et avec le fond (24) de la chambre de coulée (22).

9. Dispositif selon au moins une des revendications précitées,
**caractérisé en ce qu'**au moins un tube de coulée à immersion (31 - 3n) pénètre dans la coquille sous une angle (α) par rapport à l'axe principal (I) de la coquille, où α = 1° à 45°.

10. Dispositif selon la revendication 9,
**caractérisé en ce qu'**au moins deux tubes de coulée à immersion (31, 32) pénètrent dans la coquille (41) sous un angle (α) par rapport à l'axe principal (I) de la coquille, et **en ce que** ces tubes de coulée à immersion (31, 32) sont agencés dans un plan (E) qui s'étend parallèlement aux faces larges (43) de la coquille.

11. Dispositif selon au moins une des revendications précitées,
**caractérisé en ce que** les tubes de coulée à immersion (31 - 3n) présentent différentes longueurs (I).

12. Dispositif selon la revendication 11,
**caractérisé en ce que** la longueur (I) des tubes de coulée à immersion (31-3n), pour les tubes de coulée à immersion (31 - 3n) agencés plus proches par rapport aux faces étroites (44) de la coquille (41), est plus courte que la longueur (I) de ceux agencés au centre.

13. Dispositif selon la revendication 7 ou 8,
**caractérisé en ce que** les tubes de coulée à immersion (31 - 3n) possèdent différentes sections transversales de passage (A).

14. Dispositif selon la revendication 13,
**caractérisé en ce que** les sections transversales de passage (A₁) des tubes de coulée à immersion (31 - 3n), pour les tubes de coulée à immersion (31 - 3n) agencés plus proches par rapport aux faces étroites (44) de la coquille (41), sont plus petites que la section transversale de passage (A2) de ceux agencés au centre.

15. Dispositif selon une des revendications précitées,
**caractérisé en ce qu'**il est prévu des organes de réglage (51) grâce auxquels le débit des tubes de coulée à immersion individuels (31 - 3n) peut être modifié.

16. Dispositif selon la revendication 15,
**caractérisé en ce que** les organes de réglage (51) sont des bouchons (52) grâce auxquels les passages des tubes de coulée à immersion (31 - 3n) peuvent être de resserrés à fermés.

17. Dispositif selon la revendication 1,
**caractérisé en ce que** des fermetures rapides (53) sont prévues, grâce auxquelles les ouvertures de fond individuelles (25) de la chambre de coulée (22) vers les tubes de coulée à immersion (31 - 3n) peuvent être fermées.
